# EUROPÄISCHE PATENTSCHRIFT

(11) **EP 2 126 493 B1**
(45) Veröffentlichungstag und Bekanntmachung des Hinweises auf die Patenterteilung: **27.02.2019**
(21) Anmeldenummer: 07847962.3
(22) Anmeldetag: 07.12.2007
(51) Int. Cl.: F25D 23/04

(54) **KÄLTEGERÄT**
REFRIGERATION DEVICE
APPAREIL FRIGORIFIQUE

(30) Priorität: 22.12.2006 DE 102006061152
(43) Veröffentlichungstag der Anmeldung: 02.12.2009
(73) Patentinhaber: BSH Hausgeräte GmbH, 81739 München (DE)
(72) Erfinder: BECKE, Christoph, 83109 Grosskarolinenfeld (DE)
(86) Internationale Anmeldenummer: PCT/EP2007/063497
(87) Internationale Veröffentlichungsnummer: WO 2008/077740

(56) Entgegenhaltungen:
- DE-U1- 9 204 742
- SU-A1- 1 003 801
- US-A1- 2003 011 291

## Beschreibung

Die Erfindung betrifft ein Kältegerät nach dem Oberbegriff von Anspruch 1.

Kältegeräte, insbesondere Kühlschränke, weisen üblicherweise Türabsteller, also Ablagefächer oder Ablagebehälter für Kühlgut wie Flaschen, Eier, Butterbehälter oder andere kleinere Kühlgüter auf, welche lösbar an der Tür der Kältegeräte befestigt sind. Oftmals sind diese Türabsteller höhenverstellbar an der Tür des Kältegeräts angeordnet, so dass die Einteilung der Absteller an der Kältegerättür unterschiedlichen Größenverhältnissen von einzulagerndem Kühlgut angepasst werden kann. Zumeist sind hierfür an der Tür des Kältegeräts verschiedene Befestigungspositionen für die Türabsteller vorgesehen, so dass sich üblicherweise pro Türabsteller zwei verschiedene Höheneinstellungen ergeben, woraus sich eine gewisse Flexibilität in der Anordnung der Türabsteller ergibt.

Oftmals ist es jedoch wünschenswert, eine feinere, auf unterschiedliche Verpackungshüllen des einzulagernden Kühlguts eingehende Positioniermöglichkeit der Türabsteller vorzusehen. In der DE 85 17 976 ist deshalb bereits eine sehr feinstufige Höhenverstellmöglichkeit für Türablagebehälter offenbart. Die Stufen für die Höhenverstellung werden durch an der Kühlschranktür angeordnete, zahnstangenartige Schienen gegeben, in welche an den Ablagebehältern vorgesehene Rastnasen eingreifen. Um die Ablagebehälter in der jeweiligen Raststufe zu fixieren sind an ebenfalls an der Kühlschranktür angebrachten seitlich der Ablagebehälter verlaufenden Holmen Vorsprünge vorgesehen, in die am Ablagebehälter angebrachte Klauen von hinten eingreifen, so dass die Rastnasen der Ablagebehälter fest in die Zähne der Zahnstangen gedrückt werden. Die Klauen der Ablagebehälter sind über seitlich an den Ablagebehältern angeordnete Druckknöpfe betätigbar. Werden die Druckknöpfe betätigt, so löst sich die Klaue vollständig aus dem Vorsprung und gibt den Behälter frei, so dass dieser nach vorne entnommen und in eine andere Stufe gesetzt werden kann. Oftmals ist es jedoch schwierig, derartige Türabsteller in beladenem Zustand zu versetzen, da sie hierzu nach Vorne entnommen, versetzt und wieder eingesetzt werden müssen. Hierbei kann das Kühlgut, welches im Allgemeinen relativ lose nebeneinander auf den Türabstellern angeordnet ist, umfallen oder herausfallen. Insbesondere bei Türabstellern, welche sich über die gesamte Breite der Kühlgerätetür erstrecken und oftmals relativ ungleichmäßig mit Kühlgut beladen sind, ist eine Höhenverstellung in beladenem Zustand deshalb kritisch.

US 2003/0011291 A1 offenbart eine Kühlschranktür mit vertikalen Rippen an den Seitenwänden und einer Vielzahl von Rücksprüngen, die in zwei Reihen an der Rückwand angeordnet sind. Ein höhenverstellbarer Türabsteller mit vertikalen Schlitzen, die mit den vertikalen Rippen kooperieren, und Vorsprüngen, die mit den Rücksprüngen kooperieren, ist an der Kühlschranktür montiert.

SU 1003801 offenbart einen Behälter, der an zwei Schienen befestigbar ist, wobei ein Befestigungskeil den Behälter in einer bestimmten Höhe befestigt.

DE 92 04 742 U1 offenbart ein Kältegerät gemäß dem Oberbegriff von Anspruch 1, und zeigt eine Kühlschranktür mit schalenförmiger Innenwand, die auf der Innenseite ihrer seitlichen vertikalen stegförmigen Ränder im Abstand voneinander mit Rastausnehmungen oder noppenartigen Erhöhungen zum Aufrasten der Seitenteile von an den Rändern gehalterten Fächern versehen ist, wobei an den Seitenteilen federnde oder abgefederte Arme gehaltert sind, die mit in die Rastausnehmungen einrastbaren oder auf die noppenartigen Erhöhungen aufrastbaren Gegenrastteilen versehen sind.

Der Erfindung liegt die Aufgabe zugrunde, ein Kältegerät mit höhenverstellbaren Türabstellern an der Kältegerätetür so auszubilden, dass eine feine Höhenverstellung der Türabsteller auch in beladenem Zustand einfach möglich ist.

Gelöst wird die Aufgabe gemäß der Erfindung durch ein Kältegerät mit den Merkmalen von Anspruch 1.

Erfindungsgemäß ist an der Kältegerätetür eine Rastmöglichkeit mit einer vertikalen Führung für den Türabsteller angebracht. Die Führung besteht aus formschlüssig ineinander greifenden Führungselementen, welche beispielsweise als Nut und Führungsleiste ausgebildet sind und verläuft entlang des Tragelements der Kältegerätetür. Durch die seitlich des Türabstellers verlaufende Führung wird dieser zwischen den Tragelementen eingehängt, vor einem Herausfallen oder Wegkippen nach vorne bewahrt. Je nach Tiefe der Tragelemente kann ein seitliches Verkippen des gelösten Türabstellers bereits durch die Tragelemente selbst, welche den Türabsteller seitlich umschließen, verhindert werden. Das Führungselement verhindert ein Herauskippen des gelösten Türabstellers nach vorne. Somit kann der Türabsteller in gelöstem Zustand zwar vertikal bewegt werden, so dass eine Höhenverstellung ermöglicht ist, gleichzeitig wird er aber in alle anderen Richtungen abgesichert, so dass eine Höhenverstellung auch in beladenem Zustand ermöglicht ist ohne dass ein Umfallen oder Herausfallen des Kühlguts riskiert wird.

In einer bevorzugten Ausführungsform erstreckt sich das Führungselement nur über einen bestimmten Bereich entlang der Kältegerätetür, so dass die Führung nach oben und eventuell auch nach unten offen ist, damit der Türabsteller von der Führung abgehoben und vollständig entnommen werden kann. Bevorzugt umfasst der Bereich, in dem sich das Führungselement erstreckt, den Bereich, der als Höhenverstellbereich für den geführten Türabsteller vorgesehen ist. Hierdurch kann das Führungselement, welches -je nach Ausführungsform - entlang der Tragelemente gut sichtbar sein kann, als Visualisierung für den Verstellbereich eingesetzt werden. Der Verstellweg für den Türabsteller wird hierdurch genau angezeigt.

In einer weiteren vorteilhaften Ausführungsform sind an beiden Tragelementen, welche den Türabsteller beidseitig einfassen, Führungselemente vorgesehen. Dadurch verteilt sich die Belastung bei der Absicherung des Türabstellers gegen ein Verkippen, insbesondere nach vorne, gleichmäßig auf beide Tragelemente, so dass eine deutlich stabilere Führung auch schon mit relativ schmalen und unscheinbaren Führungselementen erreicht werden kann. Dies ist insbesondere deshalb vorteilhaft, da ein Führungselement geringerer Breite reinigungsfreundlicher ist als ein weit hervorstehendes oder in ein Bauteil hereinragendes Element für die Führung.

In einer weiteren vorteilhaften Ausführungsform ist das Führungselement an den Tragelementen als Hinterschnitt realisiert, in den der Türabsteller einhängbar ist. Die Leiste, welche den Hinterschnitt bildet, dient hierbei besonders vorteilhaft gleich als Visualisierung für den Verstellbereich des Türabstellers. Es ist auch möglich, das hervorstehende Element am Türabsteller vorzusehen und in eine Nut am Trageelement eingreifen zu lassen. Allerdings ist eine Nut weniger gut sichtbar als eine hervorstehende Leiste und ergibt somit eine schlechtere Anzeige für den Verstellbereich. Besonders vorteilhaft ist es, wenn die Rastvorrichtung, in die die Rastvorsprünge des Türabstellers einhaken können genauso wie das Führungselement an dem Tragelement angeordnet ist. In diesem Fall kann sowohl die Rastvorrichtung als auch das Führungselement vorab an dem Tragelement montiert werden und mit diesem zusammen an der Kältegerätetür angeordnet werden. Hierdurch wird die Montage der gesamten Tür maßgeblich vereinfacht.

Weitere Einzelheiten und Vorteile der Erfindung ergeben sich aus den Unteransprüchen im Zusammenhang mit der Beschreibung von Ausführungsbeispielen, die anhand der Zeichnung eingehend erläutert werden.

Es zeigen:
- Fig. 1: eine perspektivische Ansicht eines Türabstellers an der Türinnenseite eines erfindungsgemäßen Kältegeräts,
- Fig. 2: eine Detailansicht der Befestigung des Türabstellers und
- Fig. 3: ein Schnitt durch ein zweites Ausführungsbeispiel.

Figur 1 zeigt die Innenseite einer Kühlschranktür 3, mit der zwei sich vertikal erstreckende, zueinander parallel verlaufende Tragelemente 4 fest verbunden sind. Weiterhin ist ein Türabsteller 1 mit einem Rahmen 2 vorgesehen. In jedem Seitenteil des Rahmens 2 befindet sich in Bodennähe des Türabstellers 1 ein Knopf 7, der mit einer hier nicht sichtbaren Rastnocke in Eingriff steht. Die Rastnocken befinden sich in bekannter Weise im hinteren Bereich unterhalb des Bodens des Türabstellers 1 und werden durch eine Feder in eine Stellung gedrückt, in der sie seitlich über den Rahmen 2 hervorstehen. Die Rastnocken bilden zusammen mit den Rastöffnungen 5 der Tragelemente 4 eine Rastvorrichtung.

Die Tragelemente 4 besitzen in einer bevorzugten Ausführungsform einen rechteckigen Querschnitt und weisen Rastöffnungen 5 (Fig. 2) auf. Diese Rastöffnungen 5 besitzen rechteckige Ausbrüche an der Fläche des Tragelements 4, die in Richtung des anderen Tragelements 4 weist. Die Abstände der Rastöffnungen 5 innerhalb eines Tragelements 4 sind so klein, dass eine feine Höhenverstellung des Türabstellers möglich ist. Die Lage und Größe der Rastöffnungen 5 sind für beide Tragelemente 4 identisch. Der Abstand der Tragelemente 4 voneinander ist so dimensioniert, dass die Seitenteile des Rahmens 2 ohne zu Verkanten zwischen den beiden Tragelementen 4 gleiten. In die Rastöffnungen 5 der Tragelemente 4 greifen die hier nicht gezeigten Rastnocken ein. Auf diese Weise ist der Türabsteller 1 in seiner Höhe fixiert.

Entlang der Fläche des Tragelements 4, die mit den Rastöffnungen 5 versehen ist, verläuft ein Führungselement 6 in Form einer schmalen Leiste, das mit dem Tragelement 4 fest verbunden ist. Die Rastöffnungen 5 befinden sich zwischen dem Führungselement 6 und der Kühlschranktür 3. Der Rahmen 2 ist so ausgeformt, dass er eine Nut bildet, die das Führungselement 6 auf der Vorder- und Rückseite umschließt. Die Führungselemente 6 gewährleisten eine saubere Führung des Türabstellers 1 und entlasten in seiner fixierten Stellung die Rastnocken von Kippmomenten.

Die Führungselemente 6 können von oben bis unten durchgängig ausgebildet sein. Durch die formschlüssige Führung können sich bei der Verwendung mehrerer Türabsteller 1 jedoch gewisse Probleme beim Handling ergeben: soll z. B. ein Türabsteller in der Mitte ganz entnommen werden, um mehr Platz zwischen den verbleibenden Türabstellern zu schaffen, so müssen erst alle darüber angeordneten Türabsteller entfernt werden, damit der heraus zu nehmende Türabsteller nach oben ausgefädelt werden kann. Die Führungselemente 6 sind deshalb in vorteilhafter Weise unterbrochen und nur über den Verstellbereich eines jeden Türabstellers 1 vorgesehen. Jeder Türabsteller 1 kann so entfernt werden, ohne dass hierzu andere Türabsteller bewegt werden müssen.

Das Führungselement 6 ist gut sichtbar und kann deshalb zur Visualisierung dieses Verstellbereiches genutzt werden. Wenn der Türabsteller 1 sich in seiner oberen Raststellung befindet, schließt die obere Kante des Führungselements 6 bündig mit der Oberseite des Rahmens 2 ab und der unverdeckte Teil des Führungselements 6 ragt nach unten hinaus. Wenn sich hingegen der Türabsteller 1 in der unteren Rastposition befindet, schließt die untere Kante des Führungselements 6 bündig mit dem Boden des Türabstellers 1 ab und der unverdeckte Teil des Führungselements 6 ragt nach oben über den Rahmen 2 hinaus.

In einem weiteren Ausführungsbeispiel - wie es die Figur 3 zeigt - sind die Tragelemente 4 sowie die Führungselemente 6 Bestandteil der Innenschale der Kühlschranktür 3 und mit dieser einstückig ausgefertigt. Die oben beschriebenen konstruktiven Merkmale bleiben davon unberührt. Diese konstruktive Ausgestaltung lässt sich sehr kostengünstig realisieren.

Soll nun ein Türabsteller 1 in die Kühlschranktür 3 eingehängt werden, rasten nach dem Einfädeln des Türabstellers 1 von oben her in die Führungselemente 6 die Rastnocken bei einer vertikalen Bewegung unter Beibehaltung der formschlüssigen Verbindung zwischen dem Türabsteller 1 und den beiden Führungselementen 6 in Rastöffnungen 5 ein. Die Rastnocken halten den Türabsteller 1 unverrückbar in dieser Lage.

Um den Türabsteller 1 in der Höhe zu verstellen, werden die Knöpfe 7 gegen eine Federkraft in den Rahmen 2 eingedrückt. Das führt dazu, dass die Rastnocken mindestens soweit zurückgezogen werden, dass sie mit dem Rahmen 2 bündig abschließen und den Türabsteller 1 frei geben. In dieser Stellung der Rastnocken kann der Türabsteller 1 entlang der Führungselemente 6 in vertikaler Richtung verfahren werden. Die formschlüssige Verbindung zwischen dem Türabsteller 1 und den beiden Führungselementen 6 sorgt selbst während der Verstellung dafür, dass der Türabsteller 1 sauber geführt ist und auch in beladenem Zustand nicht nach vorne abkippen kann.

Ein Loslassen der Knöpfe 7 führt dazu, dass die Rastnocken durch die Federkraft wieder in Richtung der Tragelemente 4 gedrückt werden und sich an diesen abstützen. Eine weitere vertikale Bewegung des Türabstellers 1 führt dazu, dass die Rastnocken in die nächste Rastöffnung 5 einrasten.

Da der Türabsteller gefahrlos auch in beladenem Zustand in seiner Höhe verändert werden kann, lässt sich dessen Position besonders gut an as darin aufbewahrte Kühlgut anpassen. Somit ist es möglich, den knappen Stauraum in der Kühlschranktüre 3 durch die Variation der Lage der mit Kühlgut beladenen Türabsteller 1 optimal einzuteilen.

Zu Reinigungszwecken können die Türabsteller 1 leicht entnommen werden. Nun ist auch die Innenseite der Kühlschranktür 3 leicht zu reinigen, da die Führungselemente 6 aufgrund ihrer Form und Ausmaße die Reinigungsfreundlichkeit nicht beeinträchtigen.

### Bezugszeichenliste:

- 1: Türabsteller
- 2: Rahmen
- 3: Kühlschranktür
- 4: Tragelement
- 5: Rastöffnungen
- 6: Führungselement
- 7: Knopf
- 8: Führungsfeder

## Patentansprüche

1. Kältegerät mit einer Kältegerätetür (3), an der wenigstens ein höhenverstellbar angeordneter Türabsteller (1) vorgesehen ist, der zwischen an der Türinnenseite angeordneten Tragelementen (4) mittels einer Rastvorrichtung lösbar befestigt ist,wobei wenigstens ein Tragelement (4) wenigstens abschnittsweise ein vertikal verlaufendes Führungselement (6) aufweist, in das der Türabsteller (1) formschlüssig eingreift, wobei das Führungselement (6) an dem Tragelement (4) als Führungsleiste ausgebildet ist, und wobei die Rastvorrichtung an dem Tragelement (4) angeordnet ist, **dadurch gekennzeichnet, dass** das Führungselement (6) ein Herauskippen des gelösten Türabstellers (1) nach vorne verhindert.

2. Kältegerät nach Anspruch 1, **dadurch gekennzeichnet, dass** das Führungselement (6) sich über einen vorbestimmten Höhenabschnitt entlang der Kältegerätetür (3) erstreckt.

3. Kältegerät nach Anspruch 1 oder 2, **dadurch gekennzeichnet, dass** das Führungselement (6) den Verstellbereich für die Höhenverstellung des Türabstellers (1) kennzeichnet.

4. Kältegerät nach einem der Ansprüche 1 bis 3, **dadurch gekennzeichnet, dass** beidseitig des Türabstellers (1) Führungselemente (6) vorgesehen sind.

5. Kältegerät nach einem der Ansprüche 1 bis 4, **dadurch gekennzeichnet, dass** die Tragelemente als entlang der Seitenränder der Tür (3) vertikal angeordnete Holme ausgebildet sind.

6. Kältegerät nach einem der Ansprüche 1 bis 5, **dadurch gekennzeichnet, dass** das wenigstens eine Führungselement (6) durchgehend über die Länge der Tragelemente (4) angeordnet sind und Markierungen aufweisen, die den Verstellbereich der Höhenverstellung des Türabstellers anzeigen.

## Claims

1. Refrigeration device with a refrigeration device door (3), on which at least one height-adjustable door storage compartment (1) is provided, which is fastened detachably by means of a snap-in structure between support elements (4) arranged on the inside of the door, wherein at least one support element (4), at least in sections, has a vertically extending guide element (6) into which the door storage compartment (1) engages in a form fit, wherein the guide element (6) is embodied on the support element (4) as a guide bar and wherein the snap-in structure is arranged on the support element (4), **characterised in that** the guide element (6) prevents the detached door storage compartment (1) from tipping out.

2. Refrigeration device according to claim 1, **characterised in that** the guide element (6) extends over a predefined section along the height of the refrigeration device door (3).

3. Refrigeration device according to claim 1 or 2, **characterised in that** the guide element (6) identifies the range of adjustment for the height adjustment of the door storage compartment (1).

4. Refrigeration device according to one of claims 1 to 3, **characterised in that** guide elements (6) are provided on both sides of the door storage compartment (1).

5. Refrigeration device according to one of claims 1 to 4, **characterised in that** the support elements are embodied as vertically arranged bars running along the side edges of the door (3).

6. Refrigeration device according to one of claims 1 to 5, **characterised in that** the at least one guide element (6) is arranged over the entire length of the support elements (4) and has markings which indicate the range of adjustment of the height adjustment of the door storage compartment.

## Revendications

1. Appareil frigorifique comprenant une porte (3) d'appareil frigorifique sur laquelle est ménagé au moins un balconnet de porte (1) disposé de manière réglable en hauteur, lequel est fixé de manière amovible au moyen d'un dispositif d'encliquetage entre des éléments de support (4) disposés sur le côté intérieur de la porte, au moins un élément de support (4) présentant au moins par sections un élément de guidage (6) s'étendant verticalement, dans lequel le balconnet de porte (1) a prise par adhérence de forme, l'élément de guidage (6) étant réalisé comme baguette de guidage sur l'élément de support (4), et le dispositif d'encliquetage étant disposé sur l'élément de support (4), **caractérisé en ce que** l'élément de guidage (6) empêche un basculement vers l'avant du balconnet de porte (1) détaché.

2. Appareil frigorifique selon la revendication 1, **caractérisé en ce que** l'élément de guidage (6) s'étend le long de la porte (3) d'appareil frigorifique sur une section en hauteur prédéterminée.

3. Appareil frigorifique selon la revendication 1 ou 2, **caractérisé en ce que** l'élément de guidage (6) caractérise la zone de réglage pour le réglage en hauteur du balconnet de porte (1).

4. Appareil frigorifique selon l'une quelconque des revendications 1 à 3, **caractérisé en ce que** des éléments de guidage (6) sont ménagés des deux côtés du balconnet de porte (1).

5. Appareil frigorifique selon l'une quelconque des revendications 1 à 4, **caractérisé en ce que** les éléments de support sont réalisés en tant que montants disposés verticalement le long des bords latéraux de la porte (3).

6. Appareil frigorifique selon l'une quelconque des revendications 1 à 5, **caractérisé en ce que** l'au moins un élément de guidage (6) est disposé de manière continue sur la longueur des éléments de support (4) et présente des repères qui indiquent la zone de réglage du réglage en hauteur du balconnet de porte.
